# EUROPÄISCHE PATENTSCHRIFT

(11) **EP 3 094 534 B1**
(45) Veröffentlichungstag und Bekanntmachung des Hinweises auf die Patenterteilung: **27.11.2019**
(21) Anmeldenummer: 15712579.0
(22) Anmeldetag: 19.03.2015
(51) Int. Cl.: B61D 23/00, B61D 23/02

(54) **HÖHENVERSTELLBARE TRITTPLATTFORM FÜR EIN SCHIENENFAHRZEUG**
HEIGHT-ADJUSTABLE STEP PLATFORM FOR A RAIL VEHICLE
PLATE-FORME D'ACCÈS RÉGLABLE EN HAUTEUR POUR VÉHICULE FERROVIAIRE

(30) Priorität: 01.04.2014 DE 102014206184
(43) Veröffentlichungstag der Anmeldung: 23.11.2016
(73) Patentinhaber: Siemens Mobility GmbH, 81739 München (DE)
(72) Erfinder: KRÜGER, Axel, 47799 Krefeld (DE)
(86) Internationale Anmeldenummer: PCT/EP2015/055791
(87) Internationale Veröffentlichungsnummer: WO 2015/150094

(56) Entgegenhaltungen:
- EP-A1- 2 597 007
- EP-A2- 1 078 813
- DE-U1- 20 319 248
- DE-U1- 29 706 590
- DE-U1-202011 106 862
- GB-A- 2 369 344
- US-A- 5 775 232
- US-B1- 6 167 816
- US-B1- 6 186 733

## Beschreibung

Die Erfindung betrifft ein Schienenfahrzeug zur Personenbeförderung mit einer in einem Einstiegsbereich des Schienenfahrzeugs angeordneten, linear verschiebbaren Trittplattform zur Überbrückung eines Spalts in horizontaler Richtung zwischen dem Einstiegsbereich des Schienenfahrzeugs und einem Bahnsteig.

Solche Trittplattformen sind dem Fachmann beispielsweise aus der DE 20 2010 000 524 U1 bekannt, wobei hier ein weiterer Tritt schwenkbar an der horizontal verschiebbaren Trittplattform gelagert ist, um den Ein- oder Ausstieg bei einer zu großen Höhendifferenz zwischen einem Fußbodenniveau des Einstiegsbereichs des Schienenfahrzeugs und einem Bahnsteigniveau mit einer Zwischenstufe zu erleichtern. Jedoch ist ein solcher Zugang nicht behindertengerecht.

Sind Trittplattformen lediglich linear, meist in horizontaler Richtung verschiebbar, werden sie auch gelegentlich als Schiebetritte bezeichnet. Nachteilig ist hierbei, dass bei der Herstellung von Schienenfahrzeugen Bauteiltoleranzen auftreten, so dass die tatsächliche Hohe der Auftrittsfläche eines Schiebetritts deutlich vom vorgegebenen Nennmaß abweichen kann. Dies ist insbesondere von Bedeutung, wenn die Einhaltung von gesetzlichen, normativen oder vertraglichen Vorgaben geboten ist, wie z.B. die Einhaltung eines maximal zulässigen Höhenunterschieds zwischen der Auftrittsfläche des Schiebetritts und der Bahnsteigoberfläche. Zusätzlich zu Bauteiltoleranzen kommt es sowohl im Betrieb, als auch in der Wartung der Schienenfahrzeuge zu Ereignissen, die die Höhe genannte Höhendifferenz beeinflussen, wie z.B. Radreifenverschleiß, Setzungseffekte von Federelementen oder Überdrehen von Radreifen. Eine Höhenanpassung der Schiebetritte an das Bahnsteigniveau kann im Anheben oder Absenken des Fahrzeugs geschehen, beispielsweise durch Beilagen unter den Sekundärfedern oder durch eine Nachregeleung der Luftfederung, was sehr aufwendig ist.

Weitere Trittplattformen, die auch in vertikaler Richtung höhenverstellbar sind, sind bekannt geworden, um voneinander verschiedene Bahnsteighöhen bedienen zu können, wie z.B. aus der DE 38 12 564 A1, DE 10 2005 057 901 A1, DE 10 2010 022 407 A1 oder aus der FR 2 873 635 A1. Dabei sind jeweils die gesamten Konstruktionen in der Höhe beweglich ausgebildet zur Anpassung des Fußbodenniveaus des Einstiegsbereichs des Schienenfahrzeugs und des Bahnsteigniveaus.

Die Druckschriften US 6 167 816 B1, GB 2 369 344 A, US 6 186 733 B1, US 5 775 232 A sowie EP 1 078 813 A2 lehren jeweils Trittplattformen, die zunächst in horizontaler Richtung verschiebbar und im ausgeschobenen Zustand in ihrer Neigung verstellbar sind.

Der Erfindung liegt die Aufgabe zugrunde, jede einzelne Trittplattform eines Schienenfahrzeugs einfach und schnell an das Bahnsteigniveau anzupassen.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes Schienenfahrzeug zur Personenbeförderung umfasst wenigstens eine in einem Einstiegsbereich des Schienenfahrzeugs angeordneten, linear verschiebbare Trittplattform zur Überbrückung eines Spalts in horizontaler Richtung zwischen dem Einstiegsbereich des Schienenfahrzeugs und einem Bahnsteig, wobei die Trittplattform einen vorderen Abschnitt umfasst, welcher einen Teil einer Trittfläche der Trittplattform bildet, und wobei die Trittplattform im Bereich des vorderen Abschnitts eine stufenförmige Ausnehmung zur Aufnahme des vorderen Abschnitts aufweist, in welcher der vordere Abschnitt zur Bildung einer Rampe zwischen der übrigen Trittfläche der Trittplattform und dem Bahnsteig um eine horizontale Achse drehbar an der Trittplattform gelagert ist.

Der vordere Abschnitt der Trittplattform dient somit zur Überbrückung eines Höhenunterschieds zwischen der übrigen Trittfläche der Trittplattform und der Bahnsteigoberfläche. Der Höhenunterschied zwischen der übrigen Trittfläche der Trittplattform und der Bahnsteigoberfläche kann auch als Spalt in vertikaler Richtung bezeichnet werden.

Die Trittplattform weist somit eine Trittfläche zum Begehen durch Fahrgäste auf, welche in zumindest zwei Teile geteilt ist. Der vordere Abschnitt bildet den ersten Teil. Dieser ist in einem voll ausgeschobenem Zustand der Trittplattform vom Einstiegsbereich des Schienenfahrzeugs beabstandet und auf der vom Schienenfahrzeug abgewandten Seite der Trittplattform angeordnet. Der übrige, zweite Teil der Trittfläche der Trittplattform ist im voll ausgeschobenem Zustand der Trittplattform dem Einstiegsbereich des Schienenfahrzeugs zugewandt und somit in horizontaler Richtung zwischen dem ersten Teil der Trittfläche des vorderen Abschnitts und dem Einstiegsbereich des Schienenfahrzeugs angeordnet.

Der übrige, zweite Teil der Trittfläche ist entlang einer vorgegebenen Ebene relativ zum Schienenfahrzeug verschiebbar. An diesen übrigen, zweiten Teil der Trittfläche schließt der vordere Abschnitt und damit der erste Teil der Trittfläche, welcher von dem vorderen Abschnitt gebildet ist, insbesondere unmittelbar, an. Der erste Teil der Trittfläche des vorderen Abschnitts kann dabei parallel zur übrigen, zweiten Trittfläche verlaufen, so dass die Trittplattform eine ebene Trittfläche bildet. Der vordere Abschnitt kann jedoch, um den Ein- und/oder Ausstieg zu erleichtern, um die Achse geschwenkt bzw. geneigt werden und somit eine Rampe zwischen der übrigen Trittfläche der Trittplattform und dem Bahnsteig bilden.

Die Trittplattform weist im Bereich des vorderen Abschnitts eine stufenförmige Ausnehmung zur Aufnahme des vorderen Abschnitts der Trittplattform auf. In der stufenförmigen Ausnehmung ist der vordere Abschnitt der Trittplattform drehbar gelagert. Die stufenförmige Ausnehmung ist im ausgeschobenen Zustand der Trittplattform auf einer vom Einstiegsbereich des Schienenfahrzeugs abgewandten und dem Bahnsteig zugewandten Seite, insbesondere im Bereich einer vom Schienenfahrzeug abgewandten und dem Bahnsteig zugewandten Stirnseite der Trittplattform angeordnet. Die dem Schienenfahrzeug abgewandte Stirnseite der Trittplattform begrenzt die Trittplattform insbesondere in horizontaler Richtung auf dieser Seite. Sie kann einen Anschlag zum Anliegen an einer Bahnsteigkante bilden, so dass die Trittplattform und damit auch der erste Abschnitt der Trittplattform nicht auf dem Bahnsteig aufliegen, sondern an die Bahnsteigkante stoßen, gegebenenfalls unter Bildung eines vorgegebenen, kleinen Spalts zwischen der Bahnsteigkante und der Stirnseite der Trittplattform. Der Spalt beträgt einen maximalen Wert, bestimmt durch Zulassungsvorschriften oder Betreibervorgaben.

Gemäß einer Weiterbildung der Erfindung ist die Trittplattform linear in horizontaler Richtung verschiebbar. Diese horizontale Verschiebung erfolgt insbesondere entlang einer Achse senkrecht zu einer Langsachse des Schienenfahrzeugs. Dabei wird die gesamte Trittplattform inklusive dem vorderen Abschnitt relativ zum Schienenfahrzeug verschoben. Eine Ausbildung der erfindungsgemäßen Lösung sieht vor, dass der übrige, zweite Teil der Trittfläche ausschließlich entlang eincr vorgegebenen Ebene, insbesondere horizontal relativ zum Schienenfahrzeug verschiebbar ist.

Eine weitere Weiterbildung ist darin zu sehen, dass die horizontale Achse, um welche der vordere Abschnitt der Trittplattform an der Trittplattform drehbar gelagert ist, parallel zu einer Längsachse des Schienenfahrzeugs verläuft. Die Längsachse des Schienenfahrzeugs zeigt in einem stehenden Zustand des Schienenfahrzeugs an einem Bahnsteig üblicherweise in Fahrtrichtung des Schienenfahrzeugs und auch parallel zum Verlauf einer Kante des Bahnsteigs.

Gemäß einer Ausführungsform der Erfindung erreicht der übrige, zweite Teil der Trittplattform im Bereich des Einstiegsbereichs des Schienenfahrzeugs im Wesentlichen das Fußbodenniveau im Einstiegsbereich des Schienenfahrzeugs. Beispielsweise schließt der übrige, zweite Teil der Trittplattform an eine Türschwelle des Einstiegsbereichs an und erreicht so im Wesentlichen das Fußbodenniveau. Der vordere Abschnitt der Trittplattform bildet somit eine Rampe zwischen dem Bahnsteigniveau und dem Fußbodenniveau des Einstiegsbereichs des Schienenfahrzeugs.

Weitergebildet umfasst das Schienenfahrzeug einen Antrieb, beispielsweise einen elektrischen, hydraulischen oder pneumatischen Antrieb, zum Einstellen eines Neigungswinkels des vorderen, um eine horizontale Achse drehbar gelagerten Abschnitts der Trittplattform.

Die Länge des vorderen Abschnitts der Trittplattform, gemessen bei horizontaler Ausrichtung des vorderen Abschnitts, kann dabei einem vorgegebenen, minimalen Spalt zwischen der Außenhülle des Wagenkastens des Schienenfahrzeugs im Einstiegsbereich des Schienenfahrzeugs und dem Bahnsteig in horizontaler Richtung entsprechen. In diesem Fall ist die Trittplattform im ausgeschobenen Zustand dann soweit eingeschoben, dass die übrige, zweite Trittfläche der Trittplattform nicht betretbar ist.

Ein Spalt in vertikaler Richtung zwischen der vorderen, dem Bahnsteig zugewandten Kante der ersten Trittfläche des vorderen Abschnitts der Trittplattform und der Bahnsteigoberfläche beträgthöchstens 20 mm, insbesondere höchstens 15, 8 mm. Der maximale Nelgungswinkel des vorderen Abschnitts der Trittplattform beträgt höchstens 25%, insbesondere höchstens 18%.

Bei dem erfindungsgemäßen Schienenfahrzeug handelt es sich insbesondere um eine Vollbahn.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche

## Patentansprüche

1. Schienenfahrzeug zur Personenbeförderung mit wenigstens einer in einem Einstiegsbereich (7) des Schienenfahrzeugs angeordneten, linear verschiebbaren Trittplattform (1) zur Überbrückung eines Spalts in horizontaler Richtung zwischen dem Einstiegsbereich (7) des Schienenfahrzeugs und einem Bahnsteig (5), **dadurch gekennzeichnet, dass** die Trittplattform (1) einen vorderen Abschnitt (2) umfasst, welcher einen Teil einer Trittfläche (13) der Trittplattform (1) bildet, wobei die Trittplattform (1) im Bereich des vorderen Abschnitts (2) eine stufenförmige Ausnehmung (3) zur Aufnahme des vorderen Abschnitts (2) aufweist, in welcher der vordere Abschnitt. (2) um eine horizontale Achse (10) drehbar an der Trittplattform form (1) gelagert ist zur Bildung einer Rampe zwischen der übrigen Trittfläche (14) der Trittplattform (1) und dem Bahnsteig (5).

2. Schienenfahrzeug nach Anspruch 1, **dadurch gekennzeichnet, dass** die Trittplattform (1) in horizontaler Richtung verschiebbar ist.

3. Schienenfahrzeug nach einem der Ansprüche 1 oder 2, **dadurch gekennzeichnet, dass** die horizontale Achse (10), um welche der vordere Abschnitt (2) der Trittplattform (1) an der Trittplattform (1) drehbar gelagert ist, parallel zu einer Längsachse des Schienenfahrzeugs verläuft.

4. Schienenfahrzeug nach einem der Ansprüche 1 bis 3, **dadurch gekennzeichnet, dass** es einen Antrieb zur Einstellung eines Neigungswinkels des vorderen Abschnitts (2) der Trittplattform (1) umfasst.

## Claims

1. Rail vehicle for passenger transport, having at least one linearly displaceable step platform (1) which is arranged in a boarding region (7) of the rail vehicle and which serves for bridging a gap in a horizontal direction between the boarding region (7) of the rail vehicle and a station platform (5), **characterized in that** the step platform (1) comprises a front section (2) which forms part of a step surface (13) of the step platform (1), wherein the step platform (1) has, in the region of the front section (2), a step-shaped recess (3) for receiving the front section (2), in which recess the front section (2) is mounted on the step platform (1) so as to be rotatable about a horizontal axis (10) in order to form a ramp between the remaining step surface (14) of the step platform (1) and the station platform (5).

2. Rail vehicle according to Claim 1, **characterized in that** the step platform (1) is displaceable in a horizontal direction.

3. Rail vehicle according to either of Claims 1 and 2, **characterized in that** the horizontal axis (10), rotatably about which the front section (2) of the step platform (1) is mounted on the step platform (1), runs parallel to a longitudinal axis of the rail vehicle.

4. Rail vehicle according to one of Claims 1 to 3, **characterized in that** said rail vehicle has a drive for adjusting an angle of inclination of the front section (2) of the step platform (1).

## Revendications

1. Véhicule ferroviaire pour le transport de voyageurs, comprenant au moins une plateforme (1) d'accès, pouvant coulisser linéairement et disposée dans une partie (7) de montée dans le véhicule ferroviaire, pour jeter un pont sur un intervalle dans la direction horizontale entre la partie (7) de montée du véhicule ferroviaire et un quai (5), **caractérisé en ce que** la plateforme (1) d'accès comprend une partie (2) avant, qui forme une partie d'une surface (13) d'accès de la plateforme (1) d'accès, la plateforme (1) d'accès ayant, dans la région de la partie (2) avant, un évidement (3) en forme de gradin pour recevoir la partie (2) avant, dans lequel la partie (2) avant est montée tournante autour d'un axe (10) horizontal sur la plateforme (1) d'accès pour former une rampe entre le reste de la surface (14) d'accès de la plateforme (1) d'accès et le quai (5).

2. Véhicule ferroviaire suivant la revendication 1, **caractérisé en ce que** la plateforme (1) d'accès est coulissante dans la direction horizontale.

3. Véhicule ferroviaire suivant l'une des revendications 1 ou 2, **caractérisé en ce que** l'axe (10) horizontal autour duquel la partie (2) avant de la plateforme (1) d'accès est montée tournante sur la plateforme (1) d'accès s'étend parallèlement à un axe longitudinal du véhicule ferroviaire.

4. Véhicule ferroviaire suivant l'une des revendications 1 à 3, **caractérisé en ce qu'**il comprend un entraînement pour régler un angle d'inclinaison de la partie (2) avant de la plateforme (1) d'accès.
